# FASCICULE DE BREVET EUROPEEN

(11) **EP 0 162 770 B1**
(45) Date de publication et mention de la délivrance du brevet: **28.12.1988**
(21) Numéro de dépôt: 85400854.7
(22) Date de dépôt: 30.04.1985
(51) Int. Cl.: A61D 7/02

(54) **Appareil d'insémination artificielle notamment des carnivores**
Gerät zur künstlichen Befruchtung, insbesondere für fleischfressende Tiere
Artificial insemination device, in particular for carnivores

(30) Priorité: 04.05.1984 FR 8406963
(43) Date de publication de la demande: 27.11.1985
(73) Titulaire: Cassou, Robert, F-61300 L'Aigle (FR); Cassou, Maurice, F-61300 L'Aigle (FR); Cassou, Bertrand, F-61300 L'Aigle (FR)
(72) Inventeur: Cassou, Robert, F-61300 L'Aigle (FR); Cassou, Maurice, F-61300 L'Aigle (FR); Cassou, Bertrand, F-61300 L'Aigle (FR); Mialot, Jean Paul, F-84700 Maisons Alfort (FR); Dumon, Christian, Dr., F-78200 Mantes la Jolie (FR)
(74) Mandataire: Rodhain, Claude

(56) Documents cités:
- DE-A- 2 701 998
- DE-A- 2 943 661
- FR-A- 1 014 413
- FR-A- 1 224 918
- FR-A- 1 467 943
- FR-A- 2 450 103

## Description

L'invention concerne un appareil d'insémination artificielle, non chirurgicale, pour les animaux en général mais plus particulièrement pour les carnivores tels que, par exemple, les chiennes, renardes, loups et même les animaux de plus petits gabarits, tels que les visons.

L'insémination naturelle chez les carnivores est vaginale. Lors du coît, les bulbes érectiles turgescents bloquent le pénis dans le vagin et l'éjaculation se fait en région antérieure à celui-ci; les partenaires restent ensuite accouplés pendant plusieurs dizaines de minutes, de sorte que cette adaptation physiologique évite le reflux du sperme qui, en raison de l'anatomie des organes génitaux de l'animal pourrait s'éliminer par gravité.

A la différence des grandes espèces tels que les bovins ou les équins notamment, il n'est pas indispensable, avec les animaux carnivores, de déposer la semence in utéro. L'insémination naturelle est, comme indiqué précédemment, vaginale, et en outre, les particularités anatomiques du carnivore rendraient cette opération pratiquement irréalisable ou traumatisante. Les techniques actuelles employées, utilisent des sondes rigides, comme celle décrite dans le brevet FR-A-1 014 413, et font appel à des quantités de sperme très importantes tout en impoant une contention très inconfortable pendant plusieurs minutes pour éviter précisément le reflux du sperme.

Ainsi les difficultés de mise en oeuvre dues notamment à la morphologie des organes génitaux des animaux carnivores ne permettent d'utiliser les techniques actuelles, notamment pour l'insémination de faibles quantités de sperme congelé, provenant de mâles sélectionnés.

L'appareil d'insémination artificielle selon l'invention a été conçu pour répondre aux objectifs physiologiques, techniques et zootechniques afin de pouvoir être appliqué à la reproduction des animaux carnivores qui présentent l'originalité d'avoir une cavité vaginale plongeante donc propice au reflux de la semence.

Pour ce faire ce appareil porte sur la réunion et la combinaison avec interaction, de différents moyens et composants déjà utilisés pour la collecte ou la transplantation d'embryons mais jamais encore réunis pour l'insémination artificielle d'animaux carnivores dont encore une fois les spécificités imposent un matériel adapté. L'appareil d'insémination est donc essentiellement caractérisé par une sonde d'injection, souple pour l'essentiel, et par conséquent non traumatisante, équipée d'un dispositif, connu en soi, reproduisant le coït naturel c'est-à-dire permettant la mise en place du sperme en région antérieure du vagin tout en évitant son reflux par un système de ballonnet gonflable copiant l'érection du pénis du mâle. Un autre objet de l'invention est également d'éviter la contamination du sperme pendant l'introduction de la sonde dans la cavité vaginale jusqu'à ce que celle-ci ait été amenée en place devant la lumière utérine après avoir traversée le vagin. Dans ce but, l'orifice d'expulsion de la semence est masqué pendant toute la période d'introduction pour éviter un contact entre le sperme et les impuretés, tels que les mucus cervicaux.

Un autre objet de l'invention est de réaliser une sonde qui tout en étant souple puisse être aisément maniée afin de négocier les replis muqueux du vagin, sans le traumatiser, afin que celle-ci puisse être amenée en contact maximal avec l'endomètre. Enfin, l'appareil selon l'invention est également applicable dans sa forme la plus simplifié à l'insémination d'animaux de petit gabarit tels que les visons.

L'appareil d'insémination selon l'invention est un appareil d'insémination artificielle, non chirurgicale, pour les animaux en général, en particulier pour les carnivores tels que les chiennes, renardes, louves et même visons, comprenant un fourreau-guide adapté à recevoir un réservoir de semence tubulaire souple muni d'un orifice d'expulsion de la semence, ce réservoir étant accouplé au fourreau-guide, et un piston d'expulsion de la semence traversant ledit fourreau-guide, et se caractérisé par rapport à l'art antérieur mentionné, en ce qu'il comprend en combinaison une sonde d'injection souple, ouverte à ses deux extrémités, dans laquelle sont montés coulissants le fourreau-guide et le réservoir de semence lequel fourreau-guide est pourvu d'une butée amovible limitant la course dudit réservoir par rapport à la sonde, et lequel réservoir a l'une de ses extrémités pourvue d'une tête sphérique d'introduction comportant au moins un orifice d'expulsion de la semence en communication avec ladite extrémité du réservoir dont l'autre extrémité est accouplée au fourreau-guide ladite sonde comportant au moins un ballonnet gonflable extérieur alimenté en air comprimé par un conduit distinct du conduit principal de la sonde recevant le réservoir de semence.

Cette interaction des moyens permet ainsi de reproduire le coït naturel par l'action du ou des ballonnets gonflables qui positionnent la sonde en regard de la lumière utérine et réalisent l'étanchéité nécessaire pour éviter le reflux de la semence, qui, du fait de la cavité vaginale plongeante des carnivores aurait tendance à refluer.

Pour des raisons de simplification de fabrication la sonde d'injection souple est réalisée par extrusion sous la forme d'une pièce unitaire et comporte deux conduits parallèles, un conduit principal recevant le réservoir de semence et un conduit auxiliaire de plus faible diamètre, logé dans l'épaisseur de la sonde et communiquant avec l'extérieur par un orifice radial débouchant dans les ballonnets fixés extérieurement à ladite sonde.

D'autres caractéristiques et avantages ressortiront de la description ci-après et des dessins annexés dans lesquels la figure 1 est une vue en coupe longitudinale de l'appareil d'insémination selon l'invention.
- les figures 2 (A) et 2 (B) illustrent le mode d'emploi de cet appareil.

Comme illustré en figure 1, l'appareil d'insémination artificielle est constitué d'une sonde d'injection 1 recevant un réservoir de semence 2, accouplé à un fourreau-guide 3 dans lequel se meut un piston 4.

La sonde d'injection 1 se présente sous la forme d'une gaine souple, par exemple en PVC, c'est-à-dire constituée d'un matériau qui a une bonne tenue mais qui est suffisamment malléable pour se contorsionner et suivre les méandres de la cavité vaginale de l'animal ou de négocier les replis muqueux du vagin sans blesser ou traumatiser l'appareil génital. Cette gaine est ouverte à ses deux extrémités et forme, par son caractère tubulaire, un canal longitudinal dans lequel est inséré le réservoir de semence 2 qui peut être un tube, dans lequel a été stockée et conservée la semence (selon le procédé bien connu de la cryogénie), réalisé en un matériau souple afin de ne pas neutraliser le caractère malléable de la sonde.

Cette sonde est réalisée sous la forme d'une pièce unitaire, par extrusion, et comporte un conduit principal 1₁ dans lequel est logé le réservoir de semence 2 et un conduit auxiliaire 1₂, de section circulaire réduite, logé dans l'épaisseur de la sonde, ce conduit communiquant avec un ballonnet 5 ou 5, par au moins un orifice radial fr6,, l'extrémité avant de ce conduit 1₂ étant obturée par un bouchon 1₃, tandis que son extrémité postérieure est raccordée à l'embout 7 d'une seringue à air comprimé 8, destinée à insuffler le fluide dans les ballonnets 5-5₁ qui sont représentés en figure 1, dans sa position dilatée. Le ballonnet 5 enveloppe la partie avant de la sonde 1 et est fixée sur sa périphérie en 5₂ et 5₃. Pendant la phase d'introduction de la sonde, les ballonnets sont évidemment rétractés et épousent pratiquement la forme longitudinale de la sonde.

Dans l'exemple illustré en figure 1, le réservoir de semence est constitué d'un tube de conservation se présentant sous la forme d'une paillette tubulaire dont l'extrémité avant est obturée par un embout 9, dont la partie terminale s'apparente à une tête sphérique 10. Cet embout comporte un orifice borgne 9₁ communiquant, d'une part, avec le réservoir 2 de semence, et d'autre part, avec l'extérieur par, au moins une lumière radiale 11, située derrière la tête sphérique 10. L'autre extrémité du tube réservoir 2 est accouplée au fourreau qui présente la particularité de comporter des griffes d'ancrage 3₁ qui viennent pénétrer à force dans l'extrémité postérieure du tube réservoir 2 afin d'obtenir un accouplement positif. Ce fourreau-guide est rigide pour permettre une bonne préhension et une bonne manipulation de la sonde dont toute la partie avant est souple et déformable. La partie postérieure ou arrière du fourreau-guide reçoit une butée amovible 3₂, par exemple, une bague à épaulement vissée sur l'extrémité filetée du fourreau-guide. Cette bague servira, comme indiqué ci-après, de limiteur de course à l'ensemble réservoir fourreau-guide, mobile en translation à l'intérieur de la sonde d'injection 1.

Le piston 4 est, quant à lui, mobile en translation à l'intérieur du fourreau-guide tubulaire et sert à l'expulsion de la semence par l'entremise d'un tampon 12 formant le tube réservoir mais pouvant se mouvoir à l'intérieur de ce tube.

Le fonctionnement de cet appareil d'insémination artificielle est d'une grande simplicité.

On part, dans l'exemple considéré, d'un tube réservoir de semence qui comporte déjà à sa partie avant son embout à tête sphérique, la semence étant maintenue à l'intérieur du tube 2 par capillarité. L'extrémité arrière de ce tube réservoir étant soudée on sectionne cette portion pour y introduire le fourreau-guide 3 après avoir récupéré la bague d'identification du sujet donneur qui est généralement logée dans cette partie postérieure du tube réservoir. Lorsque l'accou- plementtube fourreau-guide a été réalisé on introduit l'ensemble dans la sonde d'injection 1, par son extrémité avant, en ayant pris soin évidement de dévisser au préalable la butée 3₂, Lorsque l'ensemble est ainsi introduit on engage le piston 4 à l'intérieur du fourreau-guide 3 puis l'on vient visser, par l'arrière, la butée 3₂ sur l'extrémité du fourreau-guide.

Dans cet état l'appareil est prêt à fonctionner puisque le piston 4 est en appui sur le tampon ou noyau 12 du réservoir de semence, que les ballonnets sont rétractés et que la seringue à air comprimé 8 est neutralisée.

A ce stade on introduit, comme illustré en figure 2.A, la sonde d'injection dans la cavité vaginale 13 de l'animal, celle-ci suivant aisément, en raison de sa souplesse, les méandres de cette cavité et négociant les replis des muqueux. On observe sur cette figure 2.A que les ballons 5-5, sont effectivement rétractés et épousent pratiquement le profil tubulaire de la sonde d'injection 1.

Si l'on poursuit l'introduction, comme illustré en figure 2.B, la sonde vient alors se positionner en regard de la lumière utérine et est prête à l'injection de la semence. Durant le trajet, la semence a été maintenue à l'abri des impuretés et en particulier des mucus cervicaux en raison du fait que la tête sphérique 10 du réservoir 1 a été maintenue appliquée sur l'extrémité avant de la gaine d'injection 1 masquant ainsi les orifices 11 servant à l'expulsion de la semence (comme illustré en figure 1 et 2.A.). On remarque, en effet, sur la figure 1 que la tête sphérique 10 (illustrée en trait plein) obstrue l'orifice avant de la sonde, la butée 3₂ étant en ratrait.

Lorsque l'on est arrivé dans la position d'injection on repousse la butée 3₂ de manière à faire coulisser l'ensemble réservoir fourreau-guide vers l'avant pour que la tête sphérique fasse saillie et découvre ainsi les orifices 11 d'expulsion de la semence. (représentation on trait mixte sur la figure 1). A ce stade, on insuffle à l'aide de la seringue 8 de l'air comprimé dans le conduit auxiliaire 1₂ qui se répand par les orifices 6-6, dans les ballonnets 5-5₁, de manière à ce que ceux-ci se gonflent pour épouser le col de l'utérus reproduisant ainsi le coït naturel par érection du pénis. Le gonflement des ballonnets réalise non seulement l'accouplement positif de la sonde mais également permet de positionner correctement la tête sphérique 10 en regard de la lumière utérine et prépare, par ailleurs, par dilatation des parois utérine et vaginale l'orgasme de la femelle, favorable à l'acceptation de la semence et à sa progression. Ainsi, la communication entre l'anatomie de l'animal et la semence n'a lieu que lorsque l'appareil est correctement introduit et positionné.

S'agissant d'animaux de petits gabarits tels que les visons il est possible de réduire le diamètre de l'appareil en supprimant la gaine d'injection et en introduisant directement dans la cavité vaginale l'ensemble tube réservoir 2 et fourreau-guide 3 qui présente en section un diamètre sensiblement moindre à celui illustré en figure 1 (plus de 50% de réduction). Ainsi l'appareil d'insémination artificielle tel qu'il vient d'être décrit est parfaitement adapté aux conditions physiologiques des animaux carnivores puisqu'il tient compte, d'une part de leur morphologie, d'autre part, de leur aptitude sexuelle et enfin, qu'il permet de reproduire pratiquement à l'identique le coït naturel grâce à la sonde déformable, s'apparentant, en position opérationnelle à une verge en érection, la sonde étant, par ailleurs, souple sur la plus grande partie de la longueur pour s'adapter au trajet de la cavité vaginale sans la meurtrir ou la traumatiser.

Il a été observé par radiographie que le passage de la semence dans la lumière utérine s'effectuait dans d'excellentes conditions, cette observation ayant été faite à l'aide d'un liquide, opaque aux rayons X, permettant de suivre le trajet du sperme. Une étude nécrospique a permis, par ailleurs, d'observer avec un liquide opaque huileux, qui avait été inséminé dans une chienne accidentée en période d'oestrus, présentant un coma profond irréversible, que le liquide se trouvait bien, au cours de l'autopsie, dans l'utérus, un quart d'heure après l'insémination.

L'observation précitée démontre qu'il est ainsi possible d'inséminer, sous anesthésie générale, tous les animaux réputés dangereux. L'appareil peut en effet, être modifié dans ses dimensions pour s'adapter à d'autres espèces carnivores ou herbivores, ce qui le promet à de grands débouchés, si l'on songe notamment à la protection et au développement des animaux en voie de disparition.

Cet appareil est à usage unique (seul le fourreau guide métallique peut être récupéré) après retrait de l'appareil qui a lieu dix à quinze minutes après l'expulsion de la semence, par simple dégonflage des ballonnets et extraction sonde.

L'appareil selon l'invention permet d'envisager aujourd'hui la mise en place et le développement de l'insémination artificielle des carnivores, par sperme congelé notamment, et par voie de conséquence le développement des animaux à fourrure, tels que chiens, renards, loups, visons et autres individus du même type.

## Revendications

1. Appareil d'insémination artificielle, non chirurgicale, pour les animaux en général, en particulier pour les carnivores tels que les chiennes, renardes, louves et même visons, comprenant un fourreau-guide (3) adapté à recevoir un réservoir (2) de semence tubulaire souple muni d'un orifice d'expulsion (11) de la semence, ce réservoir étant accouplé au fourreau-guide, et un piston (4) d'expulsion de la semence traversant ledit fourreau-guide, appareil caractérisé en ce qu'il comprend également une sonde d'injection souple (1), ouverte à ses deux extrémités, dans laquelle sont montés coulissants ledit fourreau-guide (3) et ledit réservoir de semence (2), lequel fourreau-guide est pourvu d'une butée amovible (3₂) limitant la course dudit réservoir par rapport à la sonde, et lequel réservoir a l'une de ses extrémités pourvue d'une tête sphérique d'introduction (10) comportant au moins un orifice (11) d'expulsion de la semence en communication avec ladite extrémité du réservoir (2) dont l'autre extrémité est accouplée au fourreau-guide, ladite sonde comportant au moins un ballonnet gonflable extérieur (5) alimenté en air comprimé par un conduit (1₂) distinct du conduit principal de la sonde recevant le réservoir de semence (2).

2. Appareil d'insémination artificielle selon la revendication 1, caractérisé en ce que la sonde d'injection souple (1) est réalisée par extrusion sous la forme d'une pièce unitaire et comporte deux conduits parallèles, le conduit principal (11) recevant le réservoir de semence (2) et le conduit auxiliaire (1₂) d'air comprimé, de plus faible diamètre, logé dans l'épaisseur de la sonde et communiquant avec l'extérieur par au moins un orifice radial (6) débouchant dans ledit ballonnet (5).

3. Appareil d'insémination artificielle selon la revendication 1, caractérisé en ce que le réservoir de semence (2) est susceptible de prendre deux positions par rapport à la sonde (1), l'une rétractée dans laquelle la tête sphérique d'introduction (10) obture l'extrémité avant de la sonde, masquant ainsi l'orifice (11) d'expulsion de la semence, et l'autre en saillie dans laquelle ledit orifice est à l'extérieur de la sonde (1) pour permettre à la semence de s'infiltrer dans la lumière utérine.

4. Appareil d'insémination artificielle selon les revendications 1 et 3, caractérisé en ce que le conduit auxiliaire (1₂) de la sonde (1) est relié par un embout tubulaire (7) à une seringue (8) à air comprimé.

5. Appareil d'insémination artificielle selon la revendication 1, caractérisé en ce que le fourreau-guide (3) est rigide et comporte des crans d'accouplement (3₁) permettant son assemblage positif avec le réservoir souple de semence (2).

6. Appareil d'insémination artificielle selon la revendication 4, caractérisé en ce que la sonde comporte un ballonnet extérieur (5-5₁) au voisinage de chacune de ses extrémités, les ballonnets étant simultanément alimentés en air comprimé par la seringue (8).

7. Appareil d'insémination artificielle selon l'une quelconque les revendications 1 à 6, caractérisé en ce que l'on supprime la sonde extérieure (1) en cas d'animaux de petit gabarit tels que les visons.

## Claims

1. Apparatus for non-surgical artificial insemination for animals in general, in particular for carnivores such as bitches, vixens, she-wolves and even mink, comprising a guide sleeve (3) suited to accommodate a flexible tubular semen container (2) equipped with an opening (11) for expelling the semen, this container being coupled with the guide sleeve, and a piston (4) for expelling the semen passing through the said guide sleeve, the apparatus being characterised in that it also comprises a flexible injection probe (1) open at its two ends, in which probe are slidably mounted the said guide sleeve (3) and the said semen container (2), which guide sleeve is provided with a movable stop (32) which limits the stroke of the said container in relation to the probe, which container is provided at one of its ends with a spherical admission head (10) having at least one opening (11) for expelling the semen, which communicates with the said end of the container (2), the other end of which is coupled with the guide sleeve, the said probe having at least one outer inflatable balloon (55) fed with compressed air by a pipe (12) separate from the main pipe of the probe accommodating the semen container (2).

2, Apparatus for artificial insemination according to claim 1, characterised in that the flexible injection probe (1) is made by extrusion in the form of a single piece and has two parallel pipes, the main pipe (11) accommodating the semen container (2) and the subsidiary pipe (12) for compressed air, with a smaller diameter, being seated in the thickness of the probe and communicating with the outside by at least one radial opening (6) discharging into the said balloon (5).

3. Apparatus for artificial insemination according to claim 1, characterised in that the semen container (2) is capable of taking up two positions in relation to the probe (1), the one being a withdrawn position in which the spherical admission head (10) blocks off the front end of the probe, thus covering up the opening (11) for expelling the semen, and the other a projecting position in which the said opening is outside the probe (1) in order to allow the semen to infiltrate the uterine space.

4. Apparatus for artificial insemination according to claims 1 and 3, characterised in that the subsidiary pipe (12) of the probe (1) is joined by a tubular adapter (7) to a syringe (8) for compressed air.

5. Apparatus for artificial insemination according to claim 1, characterised in that the guide sleeve (3) is rigid and has coupling notches (3₁) allowing it to be positively connected with the flexible semen container (2).

6. Apparatus for artificial insemination according to claim 4, characterised in that the probe has an outer balloon (5-5₁) in the vicinity of each of its ends, the balloons being simultaneously fed with compressed air by the syringe (8).

7. Apparatus for artificial insemination according to any one of claims 1 to 6, characterised in that the outer probe (1) is omitted in the case of animals of small dimensions such as mink.

## Patentansprüche

1. Gerät zur nicht-chirurgischen, künstlichen Besamung von Tieren, insbesondere von fleischfressenden Tieren, wie z.B. Hündinnen, Füchsinnen, Wölfinnen oder weiblichen Nerzen, mit einer Führungshülse (3) zur Aufnahme eines rohrförmigen, biegsamen Samenbehälters, welcher mit einer Ausstossöffnung (11) für den Samen versehen ist, wobei der Samenbehälter an die Führungshülse angekoppelt ist mit einem die Führungshülse durchlaufenden Kolben (4) zum Ausstossen des Samens, dadurch gekennzeichnet, dass eine an beiden Enden offene, biegsame Injektionssonde (1) vorgesehen ist, in welcher die Führungshülse (3) und der Samenbehälter (2) verschiebbar angeordnet sind, dass die Führungshülse (3) mit einem beweglichen Anschlag (32) versehen ist, der die Bewegung des Samenbehälters relativ zur Injektionssonde (1) begrenzt, dass der Samenbehälter an einem Ende mit einem kugelförmigen Einführkopf (10) versehen ist, der in Verbindung mit dem betreffenden Ende des Samenbehälters (2) eine Öffnung (11) zum Ausstossen des Samens enthält, wobei das andere Ende des Samenbehälters (2) an die Führungshülse angekoppelt ist, dass die Sonde mindestens einen äusseren aufblasbaren Ballon (55) enthält, der Druckluft durch einen Kanal (12) erhält, der sich von dem den Samenbehälter (2) aufnehmenden Hauptkanal der Sonde unterscheidet.

2. Gerät zur künstlichen Besamung nach Anspruch 1, dadurch gekennzeichnet, dass die biegsame Injektionssonde (1) durch Extrusion als einstückiges Formteil ausgebildet ist und zwei parallele Kanäle, den Hauptkanal zur Aufnahme des Samenbehälters (2), und, mit kleinerem Durchmesser, den Hilfskanal (12) für die Druckluft enthält, der in der Wanddicke der Sonde angeordnet ist und mit mindestens einer in den Ballon (5) mündenden Radialöffnung (6) mit dem Aussenraum in Verbindung steht.

3. Gerät zur künstlichen Besamung nach Anspruch 1, dadurch gekennzeichnet, dass der Samenbehälter (2) relativ zur Sonde (1) zwei Stellungen einnehmen kann, eine zurückgezogene Stellung, in welcher der kugelförmige Einführkopf (10) das Ende vor der Sonde verschliesst und so die Ausstossöffnung (11) für den Samen abdeckt, und eine ausgefahrene Stellung, in welcher die Ausstossöffnung ausserhalb der Sonde (1) liegt und ein Eindringen des Samens in die Uterusöffnung ermöglicht.

4. Gerät zur künstlichen Besamung nach einem der Ansprüche 1 bis 3, dadurch gekennzeichnet, dass der Hilfskanal (12) der Sonde (1) mittels eines rohrförmigen Zwischenstücks (7) mit einer Spritze (8) zum Komprimieren der Luft verbunden ist.

5. Gerät zur künstlichen Besamung nach Anspruch 1, dadurch gekennzeichnet, dass die Führungshülse (3) aus festem Material besteht und Kopplungskerben (3₁) trägt die ein Ankoppeln an den biegsamen Samenbehälter (2) erlauben.

6. Gerät zur künstlichen Besamung nach Anspruch 4, dadurch gekennzeichnet, dass die Sonde einen äusseren Ballon (5-5₁) in der Nähe ihrer beiden Enden enthält, und dass die Ballons gleichzeitig durch die Spritze (8) mit Druckluft beaufschlagbar sind.

7. Gerät zur künstlichen Besamung nach einem der Ansprüche 1 bis 6, dadurch gekennzeichnet, dass man die äussere Sonde (1) bei Tieren kleiner Grösse, wie z. B. bei Nerzen weglässt.
